# EUROPÄISCHE PATENTSCHRIFT

(11) **EP 3 329 739 B1**
(45) Veröffentlichungstag und Bekanntmachung des Hinweises auf die Patenterteilung: **30.09.2020**
(21) Anmeldenummer: 16753290.2
(22) Anmeldetag: 01.08.2016
(51) Int. Cl.: H05B 6/10, H05B 6/36, H05B 6/42, H05B 6/44

(54) **INDUKTOR UND INDUKTORANORDNUNG**
INDUCTOR AND INDUCTOR ARRANGEMENT
INDUCTANCE ET DISPOSITIF D'INDUCTANCE

(30) Priorität: 31.07.2015 DE 102015214666
(43) Veröffentlichungstag der Anmeldung: 06.06.2018
(73) Patentinhaber: TRUMPF Hüttinger GmbH + Co. KG, 79111 Freiburg (DE)
(72) Erfinder: MOHRING, Jens-Uwe, 79291 Merdingen (DE)
(74) Vertreter: Trumpf Patentabteilung
(86) Internationale Anmeldenummer: PCT/EP2016/068336
(87) Internationale Veröffentlichungsnummer: WO 2017/021373

(56) Entgegenhaltungen:
- EP-A2- 0 627 870
- DE-A1- 2 162 279
- JP-A- 2003 257 599
- JP-A- 2015 069 879
- US-A- 3 108 169
- US-A1- 2013 140 298

## Beschreibung

Die Erfindung betrifft einen Induktor zur Induktionserwärmung laut dem Oberbegriff des Anspruchs 1.

Darüber hinaus betrifft die Erfindung eine Induktoranordnung mit zumindest zwei Induktoren zur Induktionserwärmung laut dem Oberbegriff des Anpruchs 7.

Induktoren dieser oder ähnlicher Art sind beispielsweise bekannt aus: DE11 2011 102 681 T5, DE69 319 311 T4, US2007/0068457 A1. JP 2015 069879 A und US 3 108 169 A offenbaren einen Induktor laut dem Oberbegriff des Anspruchs 1.

Weiterhin betrifft die Erfindung ein Verfahren zur induktiven Erwärmung mehrerer Objekte mit mehreren jeweils an eine separate Anregungseinheit angeschlossenen induktoren laut dem Oberbegriff des Anspruchs 14.

Induktoren werden für unterschiedliche industrielle Anwendungen eingesetzt, z.B. zum Aufschmelzen, Verdampfen oder zum Betrieb eines Induktionsverdampfes. Der Betrieb von benachbarten Induktoren führt oftmals zu Störungen an den Generatoren, d.h. den Anregungseinheiten, da die Induktoren magnetisch verkoppelt sind. Dadurch kommt es zu einer gegenseitigen Beeinflussung der angeschlossenen Generatoren, deren Leistung dadurch nicht mehr beliebig geregelt werden kann.

Aufgabe der vorliegenden Erfindung ist es, einen Induktor und eine Induktoranordnung bereit zu stellen, so dass der einwandfreie Betrieb von zwei oder mehr Induktoren, welche in geringem Abstand zueinander angeordnet sind, ermöglicht wird.

Gemäß einem ersten Aspekt der Erfindung wird die Aufgabe gelöst durch einen Induktor zur Induktionserwärmung mit einem Zuleiter und einem Rückleiter sowie einem Hauptwindungsteil, der zumindest eine Hauptwindung mit einem ersten Drehsinn aufweist, wobei sich an den Hauptwindungsteil an beiden Enden ein Gegenwindungsabschnitt mit zum ersten Drehsinn entgegengesetzten Drehsinn anschließt. Der Hauptwindungsteil ist mit den Gegenwindungsabschnitten durch eine Reihenschaltung direkt miteinander verbunden. Die Gegenwindungsabschnitte und der Hauptwindungsteil sind konzentrisch zueinander angeordnet. Die Gegenwindungsabschnitte und der Hauptwindungsteil weisen dabei gemeinsam eine im Wesentlichen zylindrische Form auf. Der Hauptwindungsteil weist mehr Windungen als zumindest ein Gegenwindungsabschnitt auf. Dadurch wird dem magnetischen Feld des Hauptwindungsteils ein entgegengesetzt gerichtetes Magnetfeld überlagert. Die Ausbreitung des Magnetfelds des Hauptwindungsteils wird im Außenraum des Induktors verändert, insbesondere am Ort des Gegenwindungsabschnitts. Dadurch wird das Streufeld im Außenraum des Induktors deutlich geschwächt. Die Gegeninduktivität zwischen benachbarten Induktoren wird verringert.

Der Hauptwindungsteil ist dabei vorzugsweise für die induktive Erwärmung eines Körpers geeignet, insbesondere entsprechend ausgestaltet. Vorzugsweise ist der Hauptwindungsteil so ausgestaltet, dass er einen ausreichend großen Innendurchmesser aufweist, so dass ein zur Erwärmung vorgesehener Körper darin angeordnet werden kann.

Zumindest ein Gegenwindungsabschnitt kann eine oder mehrere teilweise oder vollständige Windungen aufweisen. Eine oder mehrere teilweise Windungen haben den Vorteil, dass Wirkungsbereiche des Gegenwindungsabschnitts einstellbar sind. Eine Ausführung mit mehreren Windungen ermöglicht eine Verstärkung der Wirkung des Gegenwindungsabschnitts. Insbesondere kann ein Gegenwindungsabschnitt ausgelegt sein, das Streufeld im Außenraum des Induktors herabzusetzen.

Der Hauptwindungsteil, insbesondere der Hauptwindungsteil zusammen mit zumindest einem Gegenwindungsabschnitt, kann helixförmig ausgestaltet sein. Alternativ kann der Hauptwindungsteil oder können Hauptwindungsteil und Gegenwindungsabschnitt einen rechteckigen oder quadratischen Querschnitt haben. Sowie der Hauptwindungsteil als auch der Gegenwindungsabschnitt können auch kegelförmig oder ellipsenförmig sein oder eine andere Form aufweisen. Insbesondere können der Hauptwindungsteil und/oder der Gegenwindungsabschnitt so ausgebildet sein, dass sie geeignet sind zur Aufnahme eines Schmelz- oder Verdampfertiegels.

Außerdem ist es möglich, rechteckige oder quadratische zu erwärmende Körper mit konstantem Koppelspalt aufzunehmen.

Zumindest ein Gegenwindungsabschnitt kann wenigstens den gleichen oder einen größeren Durchmesser als der Hauptwindungsteil aufweisen. Dabei sollen aber Hauptwindungsteil und die Gegenwindungsabschnitte eine im Wesentlichen zylindrische Form behalten. Durch einen größeren Durchmesser des Gegenwindungsabschnitts kann die Ausbreitung des Magnetfelds des Hauptwindungsteils im Außenraum des Induktors noch stärker verändert werden.

Der Hauptwindungsteil kann mit zumindest einem Gegenwindungsabschnitt durch eine Reihenschaltung verbunden sein, d.h. der Gegenwindungsabschnitt und der Hauptwindungsteil können elektrisch in Reihe geschaltet sein. Dies hat den Vorteil, dass der im Hauptwindungsteil fließende Wechselstrom mit der gleichen Phasenlage auch in den Gegenwindungsabschnitt fließt, wodurch die Ausbreitung des Magnetfelds des Hauptwindungsteils im Außenraum des Induktors maximal verändert wird.

Der Hauptwindungsteil kann mehr Windungen als zumindest ein Gegenwindungsabschnitt aufweisen. Somit ist der Induktor besonders geeignet, eine induktive Erwärmung durchzuführen.

Der Zuleiter und der Rückleiter können parallel, insbesondere abschnittsweise mit einem Abstand kleiner 1 cm, geführt sein. Insbesondere kann der Abstand zwischen Zuleiter und Rückleiter möglichst klein ausgeführt sein. Zwischen dem Zuleiter und dem Rückleiter kann ein Isolator angeordnet sein. Allerdings ist ein anderer Isolator als Luft oder Vakuum nicht zwingend erforderlich.

Durch die parallele Führung von Zuleiter und Rückleiter kann die Zuleitungslänge begrenzt werden. Dadurch entstehen weniger Streufelder und entsprechend weniger Verluste in der Zuleitung. Durch einen geringen Abstand zwischen Zuleiter und Rückleiter kann die Induktivität der Zuleitung minimiert werden. Das Streufeld kann verringert werden. Ebenfalls können die Spannungsverluste verringert werden. Weiterhin kann eine Begrenzung des unerwünschten Feldes der Zuleitungen auf einem möglichst kleinen Raum erfolgen. Durch die Verwendung eines Isolators können Überschläge vermieden werden. Insbesondere kann durch die Verwendung eines Isolators ein definierter Abstand zwischen Zuleiter und Rückleiter realisiert werden.

Der Zuleiter und/oder der Rückleiter können mit einem Gegenwindungsabschnitt durch einen Induktorabschnitt verbunden sein, der sich parallel zur Längsachse des Hauptwindungsteils erstreckt. Insbesondere kann sich der Induktorabschnitt etwa rechtwinklig zu dem Zuleiter und/oder dem Rückleiter erstrecken.

Dabei kann der Induktorabschnitt außerhalb des Hauptwindungsteils angeordnet sein. Somit kann der zu erwärmende Körper innerhalb des Hauptwindungsteils angeordnet werden, ohne dass der Induktorabschnitt stört.

Der Induktor kann eine Beschichtung zur Vermeidung von Korrosion aufweisen. Insbesondere kann es sich bei der Beschichtung um ein Polymer handeln.

Der Induktor kann aus einem Rohr ausgebildet sein. Dadurch ist er geeignet, von Kühlflüssigkeit, insbesondere Kühlwasser, durchströmt zu werden. Joule'sche Verluste können in diesem Fall durch das Kühlwasser abgeführt werden.

Der Induktor kann aus Kupfer ausgebildet sein. Der ohmsche Widerstand des Induktors wird dadurch minimiert. Die Joule'schen Verluste im Kühlwasser des Induktors können dadurch minimiert werden.

An den Enden des Zuleiters und des Rückleiters kann jeweils ein Anschluss zur Verbindung mit einer Anregungseinheit vorgesehen sein. Dabei kann die Anregungseinheit auch eine Vorrichtung zum Zuführen von Kühlflüssigkeit, insbesondere Kühlwasser, aufweisen. Entsprechend können die Anschlüsse zur Verbindung mit einer Anregungseinheit auch als Kühlflüssigkeitsanschlüsse ausgebildet sein.

Über die Anschlüsse kann der Induktor an einen Generator, insbesondere eine Anregungseinheit, angeschlossen werden. Er kann somit über die Anschlüsse sowohl mit Wechselstrom als auch mit Kühlwasser versorgt werden.

In den Rahmen der Erfindung fällt außerdem eine Induktoranordnung mit zumindest zwei Induktoren zur Induktionserwärmung mit jeweils einem Zuleiter und einem Rückleiter sowie einem Hauptwindungsteil, der zumindest eine Hauptwindung mit einem ersten Drehsinn aufweist, an den sich an zumindest einem Ende ein Gegenwindungsabschnitt mit zum ersten Drehsinn entgegengesetzten Drehsinn anschließt, wobei zumindest ein Induktor nach einem der Ansprüche 1 bis 6 ausgebildet ist, wobei die Induktoren jeweils an eine Anregungseinheit angeschlossen sind und ihre Achsen vorzugsweise einen Abstand zueinander von weniger als den 5-fachen Wert des Durchmessers oder der Länge eines Induktors aufweisen, je nachdem, welcher Wert größer ist. Mit dem Durchmesser ist der Durchmesser des Hauptwindungsteils gemeint. Bei der Länge des Induktors handelt es sich um die axiale Länge des Induktors einschließlich des Gegenwindungsabschnitts und einschließlich der Länge des Hauptwindungsteils in axialer Richtung

Mit einer solchen Induktoranordnung ist es möglich, die Induktoren relativ nahe beieinander anzuordnen, ohne dass die Anregungseinheiten, die an die Induktoren angeschlossen sind, wesentlich beeinflusst werden. Die Leistung der Anregungseinheiten bleibt dadurch regelbar.

Wenigstens einer der Induktoren kann als erfindungsgemäßer Induktor ausgebildet sein, d.h. an beiden Enden des Hauptwindungsteils einen Gegenwindungsabschnitt aufweisen.

Die Zu- und Rückleiter der zumindest zwei Induktoren können parallel zueinander verlaufen. Dadurch können die Vorteile erzielt werden, die auch erzielt werden, wenn die Zu- und Rückleitung eines Induktors parallel zueinander verlaufen.

Die Anschlüsse von zumindest zwei Induktoren können in einer Anschlussebene angeordnet sein. Insbesondere können die Hauptwindungsteile von zumindest zwei Induktoren mit dem gleichen Abstand zur Anschlussebene angeordnet sein. Eine Anschlussebene ist eine gedachte Fläche, die sich am Beginn der Zuleitung oder am Ende der Rückleitung eines Induktors befindet. Der Abstand von der Anschlussebene zum Hauptwindungsteil des Induktors kann gleich oder kleiner als die Länge der Zuleitung oder Rückleitung sein.

Alternativ oder zusätzlich können die Hauptwindungsteile von zumindest zwei Induktoren mit unterschiedlichem Abstand zur Anschlussebene angeordnet sein.

Zumindest eine Anregungseinheit kann einen Außenkreis aufweisen, der zumindest einen Kondensator aufweist und derart ausgestaltet ist, dass der Kondensator zusammen mit dem an die Anregungseinheit angeschlossenen Induktor zumindest einen Teil eines Schwingkreises, insbesondere eines Parallelschwingkreises, bildet. Der Betrieb des Induktors in einem Schwingkreis, insbesondere in einem Parallelschwingkreis, ermöglicht es, dass die Anregungseinheit einen kleineren Strom als den Induktorstrom liefern muss.

Die Anregungseinheiten, die benachbarten Induktoren zugeordnet sind, können derart ausgestaltet sein, dass die benachbarten Induktoren bei verschiedenen Frequenzen arbeiten. Dabei kann die Frequenz der einen Anregungseinheit etwa das Doppelte der Frequenz der anderen Anregungseinheit betragen. Alternativ kann die Frequenz der einen Anregungseinheit mehr als das Doppelte der Frequenz der anderen Anregungseinheit betragen, insbesondere mehr als das 2,5-fache, oder vorteilhafterweise mehr als das Dreifache der Frequenz der anderen Anregungseinheit betragen

Die Anregungseinheit kann so ausgestaltet sein, bei einer Anregungsfrequenz zu arbeiten, die der Resonanzfrequenz des Schwingkreises entspricht. Die Frequenz kann dabei typischerweise im Bereich zwischen 2 kHz und 50 kHz liegen, insbesondere zwischen 5 kHz und 25 kHz. Besonders bevorzugt kann die Frequenz bei exakt 8,2 kHz oder 22 kHz liegen.

Wenn die Anregungsfrequenz der Resonanzfrequenz des Schwingkreises entspricht, muss die Anregungseinheit bei der Resonanzfrequenz nur die Wirkleistung liefern, die zur Erwärmung erforderlich ist. Die Blindleistung zum Aufbau des elektromagnetischen Feldes liefert der Schwingkreis selbst.

Innerhalb der Induktoren, insbesondere innerhalb des Hauptwindungsteils, können Tiegel zum Aufschmelzen und insbesondere zum Verdampfen von Metall angeordnet sein.

In den Rahmen der Erfindung fällt außerdem ein Verfahren zum induktiven Erwärmen mehrerer Objekte mit mehreren jeweils an eine separate Anregungseinheit angeschlossenen Induktoren nach einem der Ansprüche 1 bis 6. Dabei wird eine erste Anregungseinheit bei einer Frequenz betrieben und eine zweite Anregungseinheit wird bei einer zweiten, von der ersten Frequenz abweichenden Frequenz betrieben. Die zweite Frequenz kann zumindest das Zweifache der ersten Frequenz sein. Insbesondere kann die erste Frequenz in einem Bereich 2 bis 15 kHz, vorzugsweise von 5 bis 10 kHz, ganz besonders bevorzugt exakt bei 8,2 kHz liegen. Die zweite Frequenz kann im Bereich 15 bis 50 kHz, insbesondere 18 bis 25 kHz, vorzugsweise exakt bei 22 kHz liegen.

Es können zwei benachbarte Induktoren bei unterschiedlichen Frequenzen betrieben werden. Wenn die Induktoren als erfindungsgemäße Induktoren ausgebildet sind, können die Induktoren bei unterschiedlichen Frequenzen betrieben werden, ohne sich gegenseitig wesentlich zu beeinflussen.

Zumindest zwei Induktoren können abwechselnd bei unterschiedlichen Frequenzen betrieben werden.

Induktoren, die mit dem gleichen Abstand zur Anschlussebene angeordnet sind, können bei der gleichen Frequenz betrieben werden.

Induktoren, deren Hauptwindungsteile mit unterschiedlichem Abstand zur Anschlussebene angeordnet sind, können bei unterschiedlichen Frequenzen betrieben werden.

Weitere Merkmale und Vorteile der Erfindung ergeben sich aus der nachfolgenden detaillierten Beschreibung und Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können.

In der schematischen Zeichnung sind Ausführungsbeispiele der Erfindung dargestellt und in der nachfolgenden Beschreibung näher erläutert.

Es zeigen:
- Fig. 1: eine Ausführungsform eines Induktors in einer perspektivischen Darstellung;
- Fig. 2: eine Draufsicht auf den Induktor gemäß der Figur 1;
- Fig. 3: eine Induktoranordnung.

Die Figur 1 zeigt einen Induktor 1 mit einem Hauptwindungsteil 2 und zwei Gegenwindungsabschnitten 3, 4. Der Hauptwindungsteil 2 weist Hauptwindungen 5 mit einem ersten Drehsinn auf. Die Gegenwindungsabschnitte 3, 4 weisen den entgegengesetzten Drehsinn auf. Die Gegenwindungsabschnitte 3, 4 befinden sich an den gegenüberliegenden Enden des Hauptwindungsteils 2. Im gezeigten Ausführungsbeispiel weisen die Hauptwindungen 5 des Hauptwindungsteils 2 und die Gegenwindungsabschnitte 3, 4 denselben Durchmesser auf. Es ist jedoch auch denkbar, dass die Gegenwindungsabschnitte 3, 4 einen größeren Durchmesser aufweisen als die Hauptwindung 5 des Hauptwindungsteils 2. Dabei sollen aber der Hauptwindungsteil 2 und die Gegenwindungsabschnitte 3, 4 eine im Wesentlichen zylindrische Form aufweisen. Der Induktor 1 weist eine Länge I auf, die den Hauptwindungsteil 2 und die Gegenwindungsabschnitte 3, 4 umfasst.

Die Gegenwindungsabschnitte 3, 4 weisen im gezeigten Ausführungsbeispiel eine nahezu vollständige Windung auf. Es ist jedoch auch denkbar, dass die Gegenwindungsabschnitte 3, 4 nur einen Teil einer Windung aufweisen.

Die Gegenwindungsabschnitte 3, 4 sind in einer elektrischen Reihenschaltung mit dem Hauptwindungsteil 2 verbunden. Dies wird dadurch erreicht, dass die Gegenwindungsabschnitte 3, 4 mit dem Hauptwindungsteil 5 durch Induktorabschnitte 6, 7 verbunden sind, die eine Umlenkung um 180° bewirken.

Der Gegenwindungsabschnitt 4 ist mit einem Zuleiter 8 und der Gegenwindungsabschnitt 3 ist über einen Induktorabschnitt 9 mit dem Rückleiter 10 verbunden. Der Induktorabschnitt 9 verläuft im Wesentlichen senkrecht zur Erstreckungsrichtung des Rückleiters 10 und außerhalb des Hauptwindungsteils 5. Der Zuleiter 8 und der Rückleiter 10 sind an Anschlüsse 11, 12 angeschlossen, die zum Anschluss an eine Anregungseinheit aber auch zum Anschluss an einen Kühlmittelkreislauf dienen.

Insbesondere aus der Figur 2, die eine Draufsicht auf die Figur 1 zeigt, ist zu erkennen, dass der Zuleiter 8 und der Rückleiter 10 nahe beieinander angeordnet sind und zu einem wesentlichen Teil parallel zueinander verlaufen. Außerdem ist zu erkennen, dass die Gegenwindungsabschnitte 3, 4 und der Hauptwindungsteil 2 konzentrisch zueinander angeordnet sind. In einem Innenraum 13 kann ein zu erwärmender Körper oder ein Schmelztiegel angeordnet werden.

Zwischen dem Zuleiter 8 und dem Rückleiter 10 kann ein Isolator 14 angeordnet sein. Außerdem ist den Figuren 1 und 2 zu entnehmen, dass der Hauptwindungsteil 2 gemeinsam mit den Gegenwicklungsabschnitten 3, 4 im Wesentlichen zylindrisch ausgestaltet ist. Der Hauptwindungsteil 2 weist mehr Windungen auf als die Gegenwindungsabschnitte 3, 4. Sowohl der Induktorabschnitt 9 als auch der Induktorabschnitt 15, über den der Zuleiter 8 mit dem Gegenwindungsabschnitt 4 verbunden ist, verlaufen parallel zur Längsachse des Hauptwindungsteils 2.

Die Figur 3 zeigt eine Induktoranordnung 100, die im gezeigten Ausführungsbeispiel drei Induktoren 1, 1a, 1b aufweist. Die Induktoren 1, 1a, 1b sind ausgebildet wie in der Figur 1 dargestellt. Sie könnten jedoch auch so ausgebildet sein, dass lediglich ein Gegenwindungsabschnitt an einem Ende des Hauptwindungsteils 5 vorgesehen ist. Außerdem können die Induktoren 1, 1a, 1b unterschiedlich ausgebildet sein, d.h. es kann beispielsweise ein Induktor 1 vorgesehen sein, der zwei Gegenwindungsabschnitte an gegenüberliegenden Enden des Hauptwindungsteils aufweist. Weiterhin kann ein Induktor vorgesehen sein, der lediglich an einem Ende des Hauptwindungsteils einen Gegenwindungsabschnitt aufweist und es kann beispielsweise ein dritter Induktor vorgesehen sein, der keinen Gegenwindungsabschnitt aufweist. Hier sind beliebige Variationen möglich. Zumindest einer der Induktoren sollte jedoch zumindest einen Gegenwindungsabschnitt aufweisen, um das Streufeld zu reduzieren und die Induktoren 1 nahe beieinander anordnen zu können.

Der Abstand d zwischen den Längsachsen der Hauptwindungsteile 2 zweier benachbarter Induktoren 1 und 1a bzw. 1a und 1b beträgt dabei vorzugsweise weniger als das Fünffache des Durchmessers D eines Hauptwindungsteils 2 eines Induktors 1, 1a, 1b oder der Länge I eines Induktors 1.

Im gezeigten Ausführungsbeispiel ist zu sehen, dass die Zu- und Rückleiter 8, 10 der Induktoren 1, 1a, 1b parallel verlaufen, d.h. nicht nur der Zuleiter 8 und Rückleiter 10 eines Induktors 1 sondern auch sämtliche Zuleiter 8 und sämtliche Rückleiter 10 verlaufen parallel zueinander. Die Induktoren 1, 1a, 1b sind jeweils an eine Anregungseinheit 101, 102, 103 angeschlossen. Durch die Anregungseinheiten 101 bis 103 werden die Induktoren 1, 1a, 1b auch mit Kühlflüssigkeit versorgt. Die Anregungseinheiten 101 bis 103 arbeiten unabhängig voneinander und können einen Wechselstrom mit unterschiedlicher Anregungsfrequenz erzeugen. Dabei kann beispielsweise die Anregungseinheit 101 eine erste Anregungsfrequenz erzeugen und die Anregungseinheit 102 eine zweite Anregungsfrequenz erzeugen. Die zweite Anregungsfrequenz kann insbesondere etwa das Doppelte von der ersten Anregungsfrequenz sein. Insbesondere können die Anregungseinheiten 101 bis 103 unterschiedliche Anregungsfrequenzen erzeugen.

Die Anregungseinheiten 101 bis 103 sind alle in derselben Anschlussebene e angeordnet Die Hauptwindungsteile 2 von benachbarten Induktoren 1 und 1a sowie 1a und 1b sind mit unterschiedlichem Abstand zur Anschlussebene e angeordnet. Die weiter entfernt voneinander angeordneten Hauptwindungsteile 2 der Induktoren 1 und 1b sind in gleichem Abstand zur Anschlussebene e angeordnet.

Die Anregungseinheit 101 weist einen Außenkreis 104 auf, der einen Kondensator aufweist und derart ausgestaltet ist, dass der Kondensator zusammen mit dem an die Anregungseinheit 101 angeschlossenen Induktor 1 zumindest einen Teil eines Schwingkreises, insbesondere eines Parallelschwingkreises, bildet. Alle Anregungseinheiten 101 bis 103 können einen solchen Außenkreis aufweisen.

Angedeutet ist in der Figur 3, dass innerhalb der Induktoren 1, 1a, 1b Tiegel 110 bis 112 zum Aufschmelzen von Metall angeordnet sind.

## Patentansprüche

1. Induktor (1, 1a, 1b) zur Induktionserwärmung mit einem Zuleiter (8) und einem Rückleiter (10) sowie einem Hauptwindungsteil (2), der zumindest eine Hauptwindung (5) mit einem ersten Drehsinn aufweist, wobei sich an den Hauptwindungsteil (2) an einem der beiden Enden ein Gegenwindungsabschnitt (3) mit zum ersten Drehsinn entgegengesetztem Drehsinn anschließt und der Hauptwindungsteil (2) mehr Windungen als der zumindest eine Gegenwindungsabschnitt (3) aufweist, und wobei der zumindest eine Gegenwindungsabschnitt (3, 4) und der Hauptwindungsteil (2) konzentrisch zueinander angeordnet sind und sie gemeinsam eine zylindrische Form aufweisen, und der Hauptwindungsteil (2) mit dem zumindest einen Gegenwindungsabschnitt (3) durch eine Reihenschaltung direkt miteinander verbunden ist, **dadurch gekennzeichnet, dass** am anderen der beiden Enden des Hauptwindungsteils (2) ein zweiter Gegenwindungsabschnitt (4) vorgesehen ist und der zweite Gegenwindungsabschnitt (4) und der Hauptwindungsteil (2) ebenfalls konzentrisch zueinander angeordnet sind und sie gemeinsam eine zylindrische Form aufweisen, und der Hauptwindungsteil (2) mit dem zweiten Gegenwindungsabschnitt (4) ebenfalls durch eine Reihenschaltung direkt miteinander verbunden ist.

2. Induktor nach dem Anspruch 1, **dadurch gekennzeichnet, dass** zumindest ein Gegenwindungsabschnitt (3, 4) eine oder mehrere teilweise oder vollständige Windungen aufweist.

3. Induktor nach einem der vorhergehenden Ansprüche, **dadurch gekennzeichnet, dass** der Hauptwindungsteil (2), insbesondere der Hauptwindungsteil (2) zusammen mit zumindest einem Gegenwindungsabschnitt (3, 4), helixförmig ausgestaltet ist.

4. Induktor nach einem der vorhergehenden Ansprüche, **dadurch gekennzeichnet, dass** zumindest ein Gegenwindungsabschnitt (3, 4) wenigstens den gleichen oder einen größeren Durchmesser als der Hauptwindungsteil (2) aufweist.

5. Induktor nach einem der vorhergehenden Ansprüche, **dadurch gekennzeichnet, dass** der Hauptwindungsteil (2) mit den Gegenwindungsabschnitten (3, 4) durch Induktorabschnitte (6,7) verbunden ist, die eine Umlenkung um 180° bewirken.

6. Induktor nach einem der vorhergehenden Ansprüche, **dadurch gekennzeichnet, dass** ein Gegenwindungsabschnitt (4) mit einem Zuleiter (8) und der andere Gegenwindungsabschnitt (3) über einen Induktorabschnitt (9) mit dem Rückleiter (10) verbunden ist, wobei
insbesondere der Induktorabschnitt (9) im Wesentlichen senkrecht zur Erstreckungsrichtung des Rückleiters (10) und außerhalb des Hauptwindungsteils (5) verläuft.

7. Induktoranordnung (100) mit zumindest zwei Induktoren (1, 1a, 1b) zur Induktionserwärmung mit jeweils einem Zuleiter (8) und einem Rückleiter (10) sowie einem Hauptwindungsteil (2), der zumindest eine Hauptwindung (5) mit einem ersten Drehsinn aufweist, an den sich an zumindest einem Ende ein Gegenwindungsabschnitt (3, 4) mit zum ersten Drehsinn entgegengesetztem Drehsinn anschließt, wobei zumindest ein Induktor (1) nach einem der Ansprüche 1 bis 6 ausgebildet ist und wobei die Induktoren (1) jeweils an eine Anregungseinheit (101 - 103) angeschlossen sind und ihre Achsen vorzugsweise einen Abstand (d) zueinander von weniger als dem fünffachen Wert des Durchmessers (D) eines Hauptwindungsteils (2) oder der Länge eines Induktors (1) aufweisen, je nachdem, welcher Wert größer ist.

8. Induktoranordnung nach Anspruch 7, **dadurch gekennzeichnet, dass** die Anschlüsse (11, 12) von zumindest zwei Induktoren (1, 1a, 1b) in einer Anschlussebene (e) angeordnet sind.

9. Induktoranordnung nach einem der vorhergehenden Ansprüche 7 bis 8, **dadurch gekennzeichnet, dass** die Hauptwindungsteile (2) von zumindest zwei Induktoren (1, 1a, 1b) mit dem gleichen Abstand zur Anschlussebene (e) angeordnet sind.

10. Induktoranordnung nach einem der vorhergehenden Ansprüche 7 bis 9, **dadurch gekennzeichnet, dass** die Hauptwindungsteile (2) von zumindest zwei Induktoren (1, 1a, 1b) mit unterschiedlichem Abstand zur Anschlussebene (e) angeordnet sind.

11. Induktoranordnung nach einem der vorhergehenden Ansprüche 7 bis 10, **dadurch gekennzeichnet, dass** zumindest eine Anregungseinheit (101 - 103) einen Außenkreis (104) aufweist, der zumindest einen Kondensator aufweist und derart ausgestaltet ist, dass der Kondensator zusammen mit dem an die Anregungseinheit (101 - 103) angeschlossenen Induktor (1) zumindest einen Teil eines Schwingkreises, insbesondere eines Parallelschwingkreises, bildet.

12. Induktoranordnung nach einem der vorhergehenden Ansprüche 7 bis 11, **dadurch gekennzeichnet, dass** die Anregungseinheiten (101 - 103), die benachbarten Induktoren (1, 1a, 1b) zugeordnet sind, derart ausgestaltet sind, dass die benachbarten Induktoren (1, 1a, 1b) bei verschiedenen Frequenzen arbeiten.

13. Induktoranordnung nach einem der vorhergehenden Ansprüche 7 bis 12, **dadurch gekennzeichnet, dass** die Anregungseinheit (101 - 103) ausgestaltet ist, bei einer Anregungsfrequenz zu arbeiten, die der Resonanzfrequenz des Schwingkreises entspricht.

14. Verfahren zum induktiven Erwärmen mehrerer Objekte mit mehreren jeweils an eine separate Anregungseinheit (101 - 103) angeschlossenen Induktoren (1, 1a, 1b) nach einem der vorhergehenden Ansprüche 1 bis 6, **dadurch gekennzeichnet, dass** eine erste Anregungseinheit (101 - 103) bei einer ersten Frequenz betrieben wird und eine zweite Anregungseinheit (101 - 103) bei einer von der ersten Frequenz abweichenden zweiten Frequenz betrieben wird.

15. Verfahren nach Anspruch 14, wobei zwei benachbarte Induktoren bei unterschiedlichen Frequenzen betrieben werden.

## Claims

1. An inductor (1, 1a, 1b) for induction heating having a feed line (8) and a return line (10) and a main winding part (2) which has at least one main winding (5) having a first winding sense, wherein a counter-winding portion (3) having a winding sense opposite to the first winding sense is contiguous to one of the two ends of the main winding part (2) and the main winding part (2) has more windings than the at least one counter-winding portion (3), and wherein the at least one counter-winding portion (3, 4) and the main winding part (2) are arranged concentrically to one another and together have a cylindrical shape, and the main winding part (2) is directly connected to the at least one counter-winding (3) through a series circuit, **characterised in that** a second counter-winding portion (4) is provided at the other of the two ends of the main winding part (2) and the second counter-winding portion (4) and the main winding part (2) are also arranged concentrically to one another and together have a cylindrical shape, and the main winding part (2) is likewise directly connected to the second counter-winding portion (4) through a series circuit.

2. The inductor according to claim 1, **characterised in that** at least one counter-winding portion (3, 4) has one or a plurality of partial or complete windings.

3. The inductor according to any one of the preceding claims, **characterised in that** the main winding part (2), in particular the main winding part (2) together with at least one counter-winding portion (3, 4), is designed to be helical.

4. The inductor according to any one of the preceding claims, **characterised in that** at least one counter-winding portion (3, 4) has at least the same or a larger diameter than the main winding part (2).

5. The inductor according to any one of the preceding claims, **characterised in that** the main winding part (2) is connected to the counter-winding portions (3, 4) by inductor sections (6, 7) which cause a deflection by 180°.

6. The inductor according to any one of the preceding claims, **characterised in that** one counter-winding portion (4) is connected to a feed line (8) and the other counter-winding portion (3) is connected to the return line (10) via an inductor section (9), wherein in particular the inductor section (9) extends substantially perpendicularly to the direction of extension of the return line (10) and outside the main winding part (5).

7. An inductor arrangement (100) having at least two inductors (1, 1a, 1b) for induction heating, each having a feed line (8) and a return line (10) and a main winding part (2) which has at least one main winding (5) having a first winding sense, in which at least one end is contiguous with a counter-winding portion (3, 4) having a winding sense opposite to the first winding sense, wherein at least one inductor (1) is designed according to any one of claims 1 to 6 and the inductors (1) are each connected to an excitation unit (101 - 103) and the axes thereof are preferably at a distance (d) from one another of less than five times the diameter (D) of a main winding part (2) or the length of an inductor (1), whichever is greater.

8. The inductor arrangement according to claim 7, **characterised in that** the connections (11, 12) of at least two inductors (1, 1a, 1b) are arranged in a connection plane (e).

9. The inductor arrangement according to any one of the preceding claims 7 to 8, **characterised in that** the main winding parts (2) of at least two inductors (1, 1a, 1b) are arranged at the same distance from the connection plane (e).

10. The inductor arrangement according to any one of the preceding claims 7 to 9, **characterised in that** the main winding parts (2) of at least two inductors (1, 1a, 1b) are arranged at different distances from the connection plane (e).

11. The inductor arrangement according to any one of the preceding claims 7 to 10, **characterised in that** at least one excitation unit (101 - 103) has an outer circuit (104) which has at least one capacitor and is designed such that the capacitor together with the inductor (1) connected to the excitation unit (101 - 103) forms at least part of a resonant circuit, in particular a parallel resonant circuit.

12. The inductor arrangement according to any one of the preceding claims 7 through 11, **characterised in that** the excitation units (101 - 103) which are assigned to adjacent inductors (1, 1a, 1b) are designed such that the adjacent inductors (1, 1a, 1b) operate at different frequencies.

13. The inductor arrangement according to any one of the preceding claims 7 to 12, **characterised in that** the excitation unit (101 - 103) is designed to operate at an excitation frequency which corresponds to the resonance frequency of the resonant circuit.

14. A method for inductive heating of a plurality of objects having a plurality of inductors (1, 1a, 1b) each connected to a separate excitation unit (101 - 103) according to any one of the preceding claims 1 to 6, **characterised in that** a first excitation unit (101 - 103) is operated at a first frequency and a second excitation unit (101 - 103) is operated at a second frequency that deviates from the first frequency.

15. The method of claim 14, wherein two adjacent inductors are operated at different frequencies.

## Revendications

1. Inductance (1, 1a, 1b) pour le chauffage par induction avec un conducteur aller (8) et un conducteur retour (10) ainsi qu'une partie d'enroulement principal (2) laquelle a au moins un enroulement principal (5) avec un premier sens de rotation, une section de contre-enroulement (3) avec un sens de rotation opposé au premier sens de rotation se rattachant sur la partie d'enroulement principal (2) à l'une des deux extrémités et la partie d'enroulement principal (2) ayant plus de spires qu'au moins une section de contre-enroulement (3), et au moins une section de contre-enroulement (3, 4) et la partie d'enroulement principal (2) étant disposées concentriquement les unes par rapport aux autres et présentant conjointement une forme cylindrique, et la partie d'enroulement principal (2) avec au moins une section de contre-enroulement (3) étant reliée directement l'une à l'autre par une connexion en série, **caractérisée en ce qu'**à l'autre des deux extrémités de la partie d'enroulement principal (2) une deuxième section de contre-enroulement (4) est prévue et la deuxième section de contre-enroulement (4) et la partie d'enroulement principal (2) sont également disposées concentriquement l'une par rapport à l'autre et présentent conjointement une forme cylindrique, et la partie d'enroulement principal (2) avec la deuxième section de contre-enroulement (4) est également connectée directement l'une à l'autre par une connexion en série.

2. Inductance selon la revendication 1, **caractérisée en ce qu'**au moins une section de contre-enroulement (3, 4) présente une ou plusieurs spires partielles ou complètes.

3. Inductance selon l'une quelconque des revendications précédentes, **caractérisée en ce que** la partie d'enroulement principal (2), en particulier la partie d'enroulement principal (2) avec au moins une section de contre-enroulement (3, 4), est conçue de manière hélicoïdale.

4. Inductance selon l'une quelconque des revendications précédentes, **caractérisée en ce qu'**au moins une section de contre-enroulement (3, 4) a au moins le même diamètre ou un diamètre supérieur à la partie d'enroulement principal (2).

5. Inductance selon l'une quelconque des revendications précédentes, **caractérisée en ce que** la partie d'enroulement principal (2) est reliée aux sections de contre-enroulement (3, 4) par des sections d'inductance (6, 7) qui provoquent un coude de 180°.

6. Inductance selon l'une des revendications précédentes, **caractérisée en ce qu'**une section de contre-enroulement (4) est connectée à un conducteur aller (8) et l'autre section de contre-enroulement (3) est connectée au conducteur retour (10) par l'intermédiaire d'une section d'inductance (9), en particulier la section d'inductance (9) s'étendant essentiellement perpendiculairement au sens d'extension du conducteur retour (10) et à l'extérieur de la partie d'enroulement principal (5).

7. Dispositif d'inductance (100) avec au moins deux inductances (1, 1a, 1b) pour le chauffage par induction, chacune avec un conducteur aller (8) et un conducteur retour (10) et une partie d'enroulement principal (2) laquelle a au moins un enroulement principal (5) avec un premier sens de rotation, une section de contre-enroulement (3, 4) avec un sens de rotation opposé au premier sens de rotation se rattachant à au moins une extrémité , au moins une inductance (1) étant conçue selon l'une des revendications 1 à 6 et les inductances (1) étant chacune reliées à une unité d'excitation (101 - 103) et leurs axes étant de préférence espacés d'une distance (d) les uns des autres de moins de cinq fois le diamètre (D) d'une partie d'enroulement principal (2) ou de la longueur d'une inductance (1), la valeur la plus grande étant retenue.

8. Dispositif d'inductance selon la revendication 7, **caractérisé en ce que** les connexions (11, 12) d'au moins deux inductances (1, 1a, 1b) sont disposées dans un plan de connexion (e).

9. Dispositif d'inductance selon l'une des revendications 7 à 8 précédentes, **caractérisé en ce que** les parties d'enroulement principal (2) d'au moins deux inductances (1, 1a, 1b) sont disposées à distance égale du plan de connexion (e).

10. Dispositif d'inductance selon l'une quelconque des revendications 7 à 9 précédentes, **caractérisé en ce que** les parties d'enroulement principal (2) d'au moins deux inductances (1, 1a, 1b) sont disposées à des distances différentes du plan de connexion (e).

11. Dispositif d'inductance selon l'une quelconque des revendications 7 à 10 précédentes, **caractérisé en ce qu'**au moins une unité d'excitation (101 - 103) présente un circuit extérieur (104) qui a au moins un condensateur et est conçue de telle sorte que le condensateur avec l'inductance connectée (1) à l'unité d'excitation (101 - 103) forme au moins partie d'un circuit résonnant, notamment un circuit résonnant parallèle.

12. Dispositif d'inductance selon l'une quelconque des revendications 7 à 11 précédentes, **caractérisé en ce que** les unités d'excitation (101 - 103) qui sont affectées à des inductances adjacentes (1, 1a, 1b), sont conçues de telle sorte que les inductances adjacentes (1, 1a, 1b) fonctionnent à différentes fréquences.

13. Dispositif d'inductance selon l'une quelconque des revendications 7 à 12 précédentes, **caractérisé en ce que** l'unité d'excitation (101 - 103) est conçue pour fonctionner à une fréquence d'excitation, qui correspond à la fréquence de résonance du circuit résonnant.

14. Procédé de chauffage inductif de plusieurs objets avec plusieurs inductances (1, 1a, 1b) reliées chacune à une unité d'excitation séparée (101 - 103) selon l'une quelconque des revendications 1 à 6 précédentes, **caractérisé en ce qu'**une première unité d'excitation (101 - 103) est actionnée à une la première fréquence et une seconde unité d'excitation (101 - 103) est actionnée à une deuxième fréquence qui ne correspond pas à la première fréquence.

15. Procédé selon la revendication 14, dans lequel deux inductances adjacentes fonctionnent à des fréquences différentes.
